# EUROPÄISCHE PATENTSCHRIFT

(11) **EP 0 164 299 B1**
(45) Veröffentlichungstag und Bekanntmachung des Hinweises auf die Patenterteilung: **12.08.1987**
(21) Anmeldenummer: 85730067.7
(22) Anmeldetag: 08.05.1985
(51) Int. Cl.: B65G 17/30, B66B 9/10

(54) **Umlaufförderer**
Rotary conveyor
Convoyeur rotatif

(30) Priorität: 08.05.1984 DE 3417353
(43) Veröffentlichungstag der Anmeldung: 11.12.1985
(73) Patentinhaber: Bellheimer Metallwerk GmbH, D-76752 Bellheim (DE)
(72) Erfinder: Blesinger, Hans, Dipl. Volkswirt, D-6730 Neustadt 14 (DE)
(74) Vertreter: Böning, Manfred, Dr.-Ing.

## Beschreibung

Die Erfindung betrifft einen Umlaufförderer mit mehreren längs einer geschlossenen Bahn bewegbaren, ihre Orientierung beim Umlauf beibehaltenden Lastträgern zum Transportieren und/oder Lagern von Gütern.

Aus der DE-PS 12 85 952 sind als sogenannte Paternosterförderer ausgebildete Umlaufförderer der vorstehenden Art bekannt, die vornehmlich zu Lagerzwecken eingesetzt werden. Sie gestatten die raumsparende Unterbringung einer Vielzahl von Waren bzw. Teilen auf den Lastträgern, die bei Bedarf an eine bestimmte Zugriffstelle überführbar sind. Zum Transport der Lastträger dienen dabei durch Kettenräder angetriebene Ketten, an denen die Lastträger schwenkbar mittels Tragarme befestigt sind. Um die Orientierung der Lastträger während ihres Umlaufes konstant zu halten, können sie mit einem Ausleger versehen sein der in einer Führungsschiene geführt ist.

Der Erfindung liegt die Erkenntnis zugrunde, daß für gewisse Anwendungsfälle eine Stromversorgung der Lastträger bzw. der auf ihnen gelagerten Güter derartiger Förderer wünschenswert ist. Sie eröffnet beispielsweise die Möglichkeit, im Umlaufförderer aufbewahrte Kondensatoren einer künstlichen Alterung zu unterwerfen oder aber auf den Lastträgern gelagerte Leiterplatten auf ihre Qualität zu überprüfen. Auch die Übertragung von Steuer-oder Datenströmen wird möglich. Die Stromversorgung sollte dabei in einer Weise erfolgen, die weder den Umlauf der Lastträger als solchen, noch die Richtung des Umlaufs einschränkt, d.h. die die Möglichkeit offen läßt, den jeweiligen Lastträger auf dem kürzesten Weg in die Zugriffposition zu überführen. Aufgabe der Erfindung ist es, dieser Zielsetzung Rechnung zu tragen und einen Umlaufförderer der in Betracht gezogenen Art so zu gestalten, daß die Flexibilität der Ansteuerungsmöglichkeit der einzelnen Lastträger zwecks deren Überführung an eine Zugriffstelle nicht durch direkte Zuleitungen zwischen den Lastträgern und der Spannungsquelle beeinträchtigt wird.

Diese Aufgabe wird bei einem Umlaufförderer der in Betracht gezogenen Gattung dadurch gelöst, daß er mit mindestens einer Schleifleitungsschiene und mindestens einem an mindestens einem seiner Lastträger angeordneten Stromabnehmer versehen ist, der einen Einspeisungsteil mit mindestens einer zu dem jeweiligen Lastträger führenden Anschlußleitung und einen gegenüber dem Einspeisungsteil drehbar gelagerten Stromabnahmeteil aufweist, wobei am Stromabnahmeteil pro Anschlußleitung jeweils mindestens ein gegen die Schleifleitungsschiene anliegender federnder Kontaktarm und jeweils mindestens ein gegen eine ringförmige Kontaktbahn des Einspeisungsteils anliegender Schleifkontakt angeordnet sind.

Der erfindungsgemässe Umlaufförderer kann infolge des Verzichts auf eine direkte Verbindung zwischen der Spannungsquelle und den einzelnen an Ketten aufgehängten Lastträgern letztere - wie von Geräten, die keine Stromversorgung für die Lastträger haben bekannt - auf dem jeweils kürzesten Weg in ihre Zugriffposition befördern. Seine Lastträger können darüber hinaus ständig umlaufen, um beispielsweise die auf ihnen gelagerten Teile einer umlaufenden Sichtkontrolle zugänglich zu machen.

Als besonders vorteilhaft erweist sich die vorgeschlagene Lösung bei Umlaufförderern, deren Lastträger zur Befestigung der Stromabnehmer nutzbare Tragzapfen aufweisen, die drehfest mit die Lage der Lastträger während des Umlaufs bestimmenden Auslegern verbunden sind, deren Enden mit einer Führungsschiene in Eingriff stehen, die zusammen mit der Schleifleitungsschiene bzw. den Schleifleitungsschienen an einer Seite des Förderers angeordnet ist. Auf diese Weise sind sowohl die Schleifleitungen als auch alle zur Stromversorgung erforderlichen Teile leicht zu Wartungszwecken zugänglich.

Weitere Merkmale und Einzelheiten der Erfindung ergeben sich aus den Unteransprüchen und der nachfolgenden Beschreibung der in der beigefügten Zeichnung dargestellten für die Stromversorgung maßgeblichen Teile eines Umlaufförderers. Es zeigen:
Figur 1 schematisch die perspektivische Ansicht eines Lastträgers mit einem an einem seiner Enden angeordneten Stromabnehmer,
Figur 2 stark schematisiert den Stromverlauf bei der Anordnung gemäß Figur 1 und
Figur 3 eine Seitenansicht eines Ausführungsbeispiels mit zwei Kontaktarmen.

In den Figuren ist ein Lastträger 1 eines nicht dargestellten, sogenannten Paternosterförderers gezeigt, an dessen einem Ende mit Hilfe eines Flansches 2 ein Tragzapfen 3 befestigt ist. Mit dem freien Ende des Tragzapfens 3 ist drehfest ein Ausleger 4 verbunden, der an seinem freien Ende eine Führungsrolle 5 trägt, die in einer nicht dargestellten Führungsschiene geführt ist. Auf dem Tragzapfen 3 sind außerdem schwenkbar sogenannte Sicherungssysteme bildende Tragarme 6 und 7 gelagert, deren Enden 8 und 9 über nicht dargestellte Bolzen mit Gliedern einer nicht dargestellten Antriebskette verbunden sind. Umlaufförderer bzw. Paternosterförderer mit den vorstehend beschriebenen Merkmalen sind seit langem bekannt.

Im dargestellten Ausführungsbeispiel erfüllt der Tragzapfen 3 neben seiner Tragfunktion eine weitere Funktion, indem er gleichzeitig als Einspeisungsteil eines allgemein mit 10 bezeichneten Stromabnehmers ausgebildet ist. Er weist zu diesem Zweck drei ringförmige Kontaktbahnen 11 auf. Mittels zweier Wälzlager 12 und 13 (vgl. Fig. 2) ist auf dem Tragzapfen 3 drehbar ein Stromabnahmeteil 14 gelagert. Der Stromabnahmeteil 14 besitzt im dargestellten Ausführungsbeispiel drei federnde Kontaktarme 15, die gegen Schleifleitungsschienen 16 anliegen.

An einem Vorsprung 17 des Stromabnahmeteils 14 sind außerdem drei Schleifkontakte 18 befestigt, deren Enden gegen die Kontaktbahnen 11 drücken.

Durch die beschriebene Anordnung ist es möglich, von den Schleifleitungsschienen 16 über die Kontaktarme 15 Haupt-, Steuer- oder Datenströme abzunehmen und diese über die Schleifkontakte 18 zu Anschlußleitungen 19 für die Stromversorgung der Träger 1 zu führen.

Zur Sicherstellung der einwandfreien Anlage der Kontaktarme 15 gegen die Schleifleitungsschienen 16 ist der Stromabnahmeteil 14 mit einem Nachführhebel 20 versehen, der an einem Ende einen Längsschlitz 21 aufweist, in den ein mit dem Tragarm 7 verbundener Mitnehmer 22 greift.

Während bei dem Ausführungsbeispiel gemäß Figuren 1 und 2 einer jeden Schleifleitungsschiene 16 nur jeweils ein Kontaktarm 15 zugeordnet ist, zeigt die Figur 3 ein Ausführungsbeispiel, bei dem jeder Schleifleitungsschiene zwei einen Winkel zwischen sich einschliessende Kontaktarme 15 zugeordnet sind. Die Kontaktarme sind dabei schwenkbar auf Bolzen 23 am Stromabnahmeteil gelagert. Federn 24 suchen sie in die dargestellte Lage zu ziehen. Am Ende der Kontaktarme 15 sind schwenkbar die eigentlichen Kontaktschuhe 25 angeordnet.

Durch die vorstehend beschriebene Ausgestaltung eines in erster Linie zur raumsparenden Aufbewahrung von Gütern dienenden Umlaufförderers läßt sich dessen Einsatzbereich erheblich erweitern, da mit seiner Hilfe nicht nur Lager- sondern auch Prüf- und Überwachungsaufgaben auf engstem Raum gelöst werden können.

## Patentansprüche

1. Umlaufförderer mit mehreren längs einer geschlossenen Bahn bewegbaren, ihre Orientierung beim Umlauf beibehaltenden Lastträgern (1) zum Transportieren und/oder Lagern von Gütern, dadurch gekennzeichnet, daß er mit mindestens einer Schleifleitungsschiene (16) und mindestens einem an mindestens einem seiner Lastträger (1) angeordneten Stromabnehmer (10) versehen ist, der einen Einspeisungsteil (3) mit mindestens einer zu dem jeweiligen Lastträger (1) führenden Anschlußleitung (19) und einen gegenüber dem Einspeisungsteil (3) drehbar gelagerten Stromabnahmeteil (14) aufweist, wobei am Stromabnahmeteil (14) pro Anschlußleitung (19) jeweils mindestens ein gegen die Schleifleitungsschiene (16) anliegender federnder Kontaktarm (15) und jeweils mindestens ein gegen eine ringförmige Kontaktbahn (11) des Einspeisungsteils (3) anliegender Schleifkontakt (18) angeordnet sind.

2. Umlaufförderer nach Anspruch 1, dadurch gekennzeichnet, daß am Stromabnahmeteil (14) pro Anschlußleitung (19) jeweils zwei einen Winkel zwischen sich einschliessende federnde Kontaktarme (15) angeordnet sind.

3. Umlaufförderer nach Anspruch 1 oder 2, dadurch gekennzeichnet, daß der Stromabnahmeteil (14) über Wälzlager (12,13) drehbar gegenüber dem Einspeisungsteil (3) gelagert ist.

4. Umlaufförderer nach einem der Ansprüche 1 bis 3, dadurch gekennzeichnet, daß der Einspeisungsteil (3) drehfest mit dem jeweiligen Lastträger (1) verbunden ist.

5. Umlaufförderer nach einem der Ansprüche 1 bis 4, dadurch gekennzeichnet, daß der Einspeisungsteil (3) einen Tragzapfen jeweils eines Lastträgers (1) bildet.

6. Umlaufförderer nach Anspruch 5, dadurch gekennzeichnet, daß der einen Tragzapfen bildende Einspeisungsteil (3) drehfest mit einem die Lage des Lastträgers (1) während des Umlaufs bestimmenden Ausleger (4) verbunden ist, dessen Ende mit einer Führungsschiene in Eingriff steht, die zusammen mit der Schleifleitungsschiene (16) an einer Seite des Förderers angeordnet ist.

7. Umlaufförderer nach Anspruch 5 oder 6, dadurch gekennzeichnet, daß die Tragzapfen bildenden Einspeisungsteile (3) schwenkbar an jeweils zwei scherenartig angeordneten, die jeweiligen Lastträger (1) mit einer Antriebskette verbindenden Tragarmen (6, 7) gelagert sind.

8. Umlaufförderer nach Anspruch 7, dadurch gekennzeichnet, daß jeweils einer der Tragarme (6, 7) über einen Mitnehmer (22) mit einem Nachführhebel (20) für den Stromabnahmeteil (14) in Verbindung steht.

9. Umlaufförderer nach Anspruch 8, dadurch gekennzeichnet, daß ein Ende des Mitnehmers (22) in einem Längsschlitz (21) geführt ist. 10. Umlaufförderer nach einem der Ansprüche 1 bis 9, dadurch gekennzeichnet, daß er mit mindestens einer Schleifleitungsschiene (16) zur Übertragung eines Steuer- oder Datenstromes auf die Lastträger (1) versehen ist.

## Claims

1. Conveyor with several load carriers (1) movable along a closed path and maintaining their orientation during their movement, for the transport and/or storage of goods, characterized in that it is equipped with at least one contact-line bar (16) and at least one current collector (10) which is arranged on at least one of its load carriers (1) and which has a feed part (3) with at least one connecting line (19) leading to the particular load carrier (1), and a current-collecting part (14) mounted rotatably relative to the feed part (3), there being on the current-collecting part (14), for each connecting line (19), at least one resilient contact arm (15) resting against the contact-line bar (16) and at least one sliding contact (18) resting against an annular contact track (11) of the feed part (3).

2. Conveyor according to Claim 1, characterized in that arranged on the current-collecting part (14), for each connecting line (19), are two resilient contact arms (15) forming an angle between them.

3. Conveyor according to Claim 1 or 2, characterized in that the current-collecting part (14) is mounted rotatably relative to the feed part (3) via rolling bearings (12, 13).

4. Conveyor according to one of Claims 1 to 3, characterized in that the feed part (3) is connected fixedly in terms of rotation to the particular load carrier (1).

5. Conveyor according to one of Claims 1 to 4, characterized in that the feed part (3) forms a supporting journal of a respective load carrier (1).

6. Conveyor according to Claim 5, characterized in that the feed part (3) forming a supporting journal is connected fixedly in terms of rotation to a boom (4) which determines the position of the load carrier (1) during circulation and the end of which is engaged with a guide rail which, together with the contact-line bar (16), is arranged on one side of the conveyor.

7. Conveyor according to Claim 5 or 6, characterized in that the feed part (3) forming supporting journals are each mounted pivotably on two supporting arms (6, 7) which are arranged in a scissor-like formation and which connect the respective load carriers (1) to a drive chain.

8. Conveyor according to Claim 7, characterized in that one of each pair of supporting arms (6, 7) is connected via an engaging means (22) to a follow-up lever (20) for the current-collecting part (14).

9. Conveyor according to Claim 8, characterized in that one end of the engaging means (22) is guided in a longitudinal slot (21).

10. Conveyor according to one of Claims 1 to 9, characterized in that it is equipped with at least one contact-line bar (16) for transmitting a control or data current to the load carriers (1).

## Revendications

1. Convoyeur comportant plusieurs porte-charges (1) qui se déplacent le long d'un circuit fermé en conservant leur orientation lors de leur circulation et qui sont destinés au transport et/ou au stockage de marchandises, caractérisé en ce qu'il est pourvu d'au moins un rail de contact (16) et d'au moins un collecteur (10) disposé sur au moins l'un de ses porte-charges (1) qui comporte un élément d'alimentation (3) avec au moins une ligne de raccordement (19) menant au porte-charges (1) concerné et un élément de captation de courant (14) monté de manière à pouvoir tourner par rapport à l'élément d'alimentation (3), au moins un bras de contact (15) faisant ressort contre le rail de contact (16) et au moins un contact frottant (18) appliqué contre une voie de contact (11) annulaire de l'élément d'alimentation (3) et disposé sur l'élément de captation de courant (14) pour chaque ligne de raccordement (19).

2. Convoyeur selon la revendication 1, caractérisé en ce que deux bras de contact (15) faisant ressort et formant entre eux un angle sont disposés sur l'élément de captation de courant (14) pour chaque ligne de raccordement (19).

3. Convoyeur selon la revendication 1 ou 2, caractérisé en ce que l'élément de captation de courant (14) est monté sur des paliers à roulement (12, 13) de manière à pouvoir tourner par rapport à l'élément d'alimentation (3).

9. Convoyeur selon l'une des revendications 1 à 3, caractérisé en ce que l'élément d'alimentation (3) est monté fixe en rotation sur le porte-charges (1) correspondant.

5. Convoyeur selon l'une des revendications 1 à 4, caractérisé en ce que l'élément d'alimentation (3) forme un axe-support d'un porte-charges (1).

6. Convoyeur selon la revendication 5, caractérisé en ce que l'élément d'alimentation (3) formant un axe support est monté fixe en rotation avec une flèche (4) déterminant la position du porte-charges (1) pendant la rotation, l'extrémité de cette flèche étant en prise avec un rail de guidage qui est disposé avec le rail de contact (16) sur un des côtés du convoyeur.

7. Convoyeur selon la revendication 5 ou 6, caractérisé en ce que les éléments d'alimentation (3) formant les axes support sont montés de manière à pouvoir pivoter sur deux bras de support (6, 7) disposés en ciseau et reliant les porte-charges (1) à une chaîne de transmission.

8. Convoyeur selon la revendication 7, caractérisé en ce que l'un des bras de support (6, 7) est relié par un entraîneur (22) à un levier suiveur (20) pour l'élément de captation de courant (14).

9. Convoyeur selon la revendication 8, caractérisé en ce qu'une extrémité de l'entraîneur (22) est guidée dans une fente longitudinale (21). 10. Convoyeur selon l'une des revendications 1 à 9, caractérisé en ce qu'il est pourvu d'au moins un rail de contact (16) destiné à transmettre un courant de puissance ou d'informations aux porte-charges (1).
